# EUROPÄISCHE PATENTSCHRIFT

(11) **EP 0 630 796 B1**
(45) Veröffentlichungstag und Bekanntmachung des Hinweises auf die Patenterteilung: **01.04.1998**
(21) Anmeldenummer: 94250161.0
(22) Anmeldetag: 20.06.1994
(51) Int. Cl.: B61F 5/30

(54) **Laufwerk für Schienenfahrzeuge**
Running gear for railway vehicles
Train de roulement pour véhicules ferroviaires

(30) Priorität: 21.06.1993 DE 4321087
(43) Veröffentlichungstag der Anmeldung: 28.12.1994
(73) Patentinhaber: Deutsche Waggonbau AG, 12527 Berlin (DE)
(72) Erfinder: Hanneforth, Wolfgang, Prof. Dr.-Ing., D-01326 Dresden (DE); Rode, Walter, Dipl.-Ing., D-06130 Halle (DE); Koch, Hartmut, Dipl.-Ing., D-04357 Leipzig (DE); Lange, Rüdiger, Dipl.-Ing., D-02906 Niesky (DE); Wenke, Siegbert, Dipl.-Ing., D-02943 Reichwalde (DE); Wieloch, Bertram, Dipl.-Ing., D-02906 Niesky (DE); Petrick, Renee, Dipl.-Ing., D-02906 Nieder Seifersdorf (DE)
(74) Vertreter: Köhler, Reimund

(56) Entgegenhaltungen:
- US-A- 3 682 102
- US-A- 4 561 360

## Beschreibung

Die Erfindung betrifft ein Laufwerk für Schienenfahrzeuge mit einer Dämpfungsausführung für die Achsführung, wobei der Drehgestell- oder Fahrzeugrahmen sich über Federelemente auf den mit Längs- und Querspiel geführten Achslagergehäusen des Radsatzes abstützt.

Nach der DE 3904203 A1 sind Dämpfungsausführungen bekannt, bei denen zwischen den Radsatzlagern des einen Radsatzes und dem anderen Radsatz/oder den anderen Radsätzen Längsdämpfer und für die Dämpfung der Querbewegung entweder zusätzliche Querdämpfer angeordnet sind, oder die Querbewegungen über Lenkergestelle durch die Längsdämpfer mitbedämpf werden.Mit diesen Anordnungen können die relativen Drehbewegungen zwischen den Radsätzen zwar gedämpft werden, sie haben aber den Nachteil, daß die Querdämpfer zusätzlich vorgesehen oder aufwendige Lenkergestänge mit hohen Verschleißerscheinungen angewendet werden. Darüber hinaus ist durch die deutsche Patentanmeldung Nr. P 42 42 685.5 eine in allen drei Ebenen wirkende Dämpfungseinrichtung für die Achsführung bekannt, bei der die Achse über federnd belastete reibungsgedämpfte Achslenker geführt ist. Diese Ausführung hat jedoch den Nachteil, daß sie in den beengten Einbauraum schwer montierbar ist.
Nach US-A-4 561 360 ist eine symmetrische und minimale Dämpferanordnung für alle drei Dämpfungsebenen (vertikal, horizontal quer und horizontal längs) bekannt. Diese Vertikaldämpfung erfordert eine möglichst senkrechte Anordnung der Dämpfer. Hohe Fahrgeschwindigkeiten erfordern eine definierte Horizontaldämpfung. Der in dieser bekannten Anordnung vorgeschlagene Kompromiß ist nur für niedrige Fahrgeschwindigkeiten geeignet.

Aufgabe der Erfindung ist es, ein Laufwerk für Schienenfahrzeuge der eingangs genannten Art zu schaffen, das durch die besondere Gestaltung und Anordnung der Dämpfungsausführung für die Achsführung die Dämpfung verbessert, hohe Fahrgeschwindigkeiten ermöglicht, einen sicheren Kurvenverlauf des Fahrzeuges gewährleistet bei gleichzeitiger Verminderung der Nachteile der vorgenannten bekannten Ausführungen. Mit der vorgeschlagenen Ausführung soll Einfluß auf das Dämpfungsverhalten des Laufwerkes ausgeübt werden mit klar definierten Dämpfungsgrößen und bei einer minimierten Anzahl die Dämpfung beeinflussender Bauteile.

Die Aufgabe wird erfindungsgemäß durch die Merkmale des Patentanspruches gelöst, d.h., daß Vertikal- und Horizontalstoßdämpfer durch ihre Anordnung zueinander und durch ihre Anordnung an Befestigungspunkten des Drehgestell- oder Fahrzeugsrahmens miteinander korrespondieren in der Art, daß bei Bewegungen des Horizontalstoßdämpfers eine Drehbewegung des Achslagergehäuses erzeugt wird, die wiederum durch den Vertikalstoßdämpfer zusätzlich bedämpft wird, wobei die Radsatzlängsbewegungen vom dem Horizontalstoßdämpfer und dem Vertikalstoßdämpfer gleichzeitig bedämpft werden und in abgemindeter Form dies auch für die Radsatzquerbewegungen zutrifft. Der Vertikalstoßdämpfer wird in die Dämpfungscharakteristik des Horizontalstoßdämpfers einbezogen. Durch Veränderung der Befestigungspunkte des Horizontalstoßdämpfers und damit durch die Veränderung der Kraftwirkungslinie wird diese unterhalb der horizontalen Achsmitte geschnitten und bildet zu den Befestigungskonsolen definierte und einstellbare Winkel, so daß der Dämpfungsanteil des Vertikalstoßdämpfers variierbar ist.

Ein Ausführungsbeispiel der Erfindung soll anhand der Zeichnung näher erläutert werden.Die Zeichnung zeigt in:
- Fig.1:: die Ansicht des Laufwerkes,
- Fig.2:: das Schema einer Draufsicht, bezogen auf die Radsatzmittenlinie und auf die Kraftwirkungslinie des Horizontalstoßdämpfers.

An dem Rahmen 7 des Drehgestelles bzw. Fahrzeuges sind je Achslager mindestens ein Vertikalstoßdämpfer 3 vorgesehen.Der Vertikalstoßdämpfer 3 ist zwischen Achsmitte 1 und Achsschraubenfedermitte 2 annähernd senkrecht und der Horizontalstoßdämpfer 8 ist in einem Winkel zur Fahrzeuglängsrichtung und in einem zur Horizontalen geneigt zwischen Rahmen 7 des Drehgestelles bzw. Fahrzeuges und dem Achsgehäuse 6 angeordnet. Der Horizontalstoßdämpfer 8 wird an dem Rahmen 7 in dem Befestigungspunkt 4 und mit seinem anderen Ende am Anlenkpunkt 15 auf einer am Achslagergehäuse 6 angeordneten Befestigungskonsole 5 gehalten.Die Befestigungskonsole 5 ist so angeordnet, daß der Anlenkpunkt 15 des Horizontalstoßdämpfers 8 in einem Abstand a zur senkrechten Achsmitte 1 und einem Abstand h zur horizontalen Achsmitte 13 gelagert ist. Die Kraftwirkungslinie 12 des Horizontalstoßdämpfers 8 schneidet dabei die vertikale Achsmitte 1 in einem Punkt, der im Abstand c zur horizontalen Achsmitte 13 liegt.In der Draufsicht nach Fig.2 schneidet die Kraftwirkungslinie 12 die Radsatzmittenlinie 10 und bildet dabei den Abstand b zur Verbindungslinie 11 zwischen vorderer und hinterer Schraubenfeder 14. Dieser Abstand b kann in Abhängigkeit von dem gewählten Anlenkpunkt 15 größer/kleiner gleich Null sein. Die günstigste Dämpfunf und damit ein maximales Fahrverhalten wird durch die Festlegung des Anlenkpunktes 15 erreicht, wobei die Beeinflussung des Vertikalstoßdämpfers 3 durch den Horizontalstoßdämpfer 8 und damit die zusätzliche Dämpfungswirkungen auch empirisch bestimmt werden können, d.h. daß durch Veränderung des Abstandes h über die Neigung des Winkels des Horizontalstoßdämpfers 8 bzw. über die Veränderung des Abstandes h und/oder des Abstandes a der Dämpfungsanteil des Vertikalstoßdämpfers 3 an der Dämpfung der horizontalen Radsatzbewegung einstellbar ist. Durch Veränderung des Abstandes b ist das Radialeinstellungsverhalten des Radsatzes 9 über den Horizontalstoßdämpfer 8 beeinflußbar. Diese gleichzeitige Bedämpfung der horizontalen Radsatzbewegungen durch den Horizontalstoßdämpfer 8 und Vertikalstoßdämpfer 3 durch Verstellung des Horizontalstoßdämpfers 8 trifft somit in abgeminderter Form auch für die Radsatzquerbewegungen zu. Mit dieser Einstellbarkeit des Horizontalstoßdämpfers 8 durch die Fixierung der Befestigungskonsole 5 kann die Längsdämpfung so eingestellt werden, daß hohe Geschwindigkeiten bei gleichzeitigem guten Kurvenverhalten erreicht werden.

### Aufstellung der verwendeten Bezugszeichen

- 1: Achsmitte
- 2: Achsschraubenfedermitte
- 3: Vertikalstoßdämpfer
- 4: Befestigungspunkt
- 5: Befestigungskonsole
- 6: Achslagergehäuse
- 7: Rahmen
- 8: Horizontalstoßdämpfer
- 9: Radsatz
- 10: Radsatzmittenlinie
- 11: Verbindungslinie
- 12: Kraftwirkungslinie
- 13: Achsmitte
- 14: Schraubenfeder
- 15: Anlenkpunkt
- a: Abstand
- b: "
- c: "
- h: "
- α: Winkel
- β: "

## Patentansprüche

1. Laufwerk für Schienenfahrzeuge mit Stoßdämpfereinrichtung für die Achsschraubenfederung, wobei der Drehgestell- oder Fahrzeugrahmen sich über Federelemente auf den mit Längs- und Querspiel geführten Achslagergehäusen des Radsatzes abstützt, dadurch gekennzeichnet, daß zwischen Achsmitte (1) und einer Achsschraubenfedermitte (2) ein annähernd senkrecht stehender Vertikalstoßdämpfer (3) und zwischen Befestigungskonsolen (5), die im Bereich der Achsschenkelquermitten liegen, und Rahmen (7) des Drehgestells oder Fahrzeuges ein Horizontalstoßdämpfer (8) angeordnet sind, deren Kraftwirkungslinie (12) zur Fahrzeuglängsrichtung einen Winkel (α) und zur Horizontalen einen Winkel (β) bildet, wobei die Kraftwirkungslinie (12) des Horizontalstoßdämpfers (8) die senkrechte Achsmitte (1) mit dem Abstand (c) unterhalb der horizontalen Achsmitte (13) schneidet, wobei die Winkel (α und β) an der am Achslagergehäuse (6) definiert angeordneten Befestigungskonsole (5) einstellbar sind.

## Claims

1. Running gear for rail vehicles, having a shock-absorber arrangement for the axle coil-spring suspension, the bogie frame or vehicle frame being supported via spring elements on the axle boxes of the wheel set, which are guided with longitudinal and transverse play, characterized in that an approximately perpendicularly disposed vertical shock absorber (3) is arranged between axle centre (1) and an axle coil-spring centre (2), and a horizontal shock absorber (8), the action-of-force line (12) of which forms an angle (α) with the vehicle longitudinal direction and an angle (β) with the horizontal, is arranged between fastening brackets (5), which lie in the region of the axle-journal transverse centres, and frame (7) of the bogie or vehicle, the action-of-force line (12) of the horizontal shock absorber (8) intersecting the perpendicular axle centre (1) at a distance (c) below the horizontal axle centre (13), the angles (α and β) being adjustable at the fastening bracket (5), which is arranged in a defined manner at the axle box (6).

## Revendications

1. Train de roulement pour véhicules ferroviaires avec un dispositif d'amortissement de chocs pour la suspension par ressorts hélicoïdaux de l'essieu, dans lequel le châssis du bogie ou du véhicule repose par des éléments à ressorts sur les corps de paliers, guidés avec un jeu longitudinal et transversal, de l'essieu du train de roues, caractérisé en ce qu'entre le milieu de l'essieu (1) et un milieu de la suspension à ressorts hélicoïdaux (2) est disposé un amortisseur de chocs verticaux (3) dressé sensiblement verticalement et entre des consoles de fixation (5), qui se trouvent dans la région des milieux transversaux des fusées d'essieu, et le châssis (7) du bogie ou du véhicule est disposé un amortisseur de chocs horizontaux (8), dont la ligne d'action des efforts (12) forme par rapport à la direction longitudinale du véhicule un angle (α) et par rapport à l'horizontale un angle (β), la ligne d'action des efforts (12) de l'amortisseur de chocs horizontaux (8) coupant le milieu vertical de l'essieu (1) à une distance (c) en dessous du milieu horizontal de l'essieu (13), les angles (α et β) pouvant être réglés à la console de fixation (5) disposée de façon définie au corps de palier (6) de l'essieu.
